# EUROPÄISCHE PATENTSCHRIFT

(11) **EP 1 717 187 B1**
(45) Veröffentlichungstag und Bekanntmachung des Hinweises auf die Patenterteilung: **09.01.2013**
(21) Anmeldenummer: 06007152.9
(22) Anmeldetag: 04.04.2006
(51) Int. Cl.: B66F 9/20

(54) **Flurförderzeug mit einem Multifunktionshebel**
Industrial truck with a multifunction lever
Chariot de manutention avec une manette à fonctions multiples

(30) Priorität: 26.04.2005 DE 102005019321
(43) Veröffentlichungstag der Anmeldung: 02.11.2006
(73) Patentinhaber: STILL GmbH, 22113 Hamburg (DE)
(72) Erfinder: Szymanski, Marek, 24306 Kleinmeisdorf Gemeinde Bösdorf (DE); Tiedemann, Roland, Dr., 12305 Berlin (DE)
(74) Vertreter: Geirhos, Johann

(56) Entgegenhaltungen:
- EP-A- 0 545 676
- EP-A- 1 518 819
- US-A- 4 216 467
- US-A- 5 576 704
- US-A1- 2002 157 498

## Beschreibung

Die Erfindung betrifft ein Flurförderzeug mit einem Multifunktionshebel zur Steuerung der Bewegung eines Lastaufnahmemittels des Flurförderzeugs, wobei der Multifunktionshebel ein Griffelement aufweist und das Griffelement im Wesentlichen nicht bewegbar ist und dem Griffelement mindestens ein Sensor zum Erfassen einer auf das Griffelement ausgeübten Betätigungskraft und/oder eines auf das Griffelement ausgeübten Betätigungsmoments zugeordnet ist, wobei der Sensor mit einer elektrischen Steuervorrichtung des Flurtörderzeugs in Wirkverbindung steht.

Üblicherweise sind zum Bedienen der zahlreichen Funktionen eines Flurförderzeugs durch die Bedienperson entweder mehrere Einzelhebel oder ein Multifunktionshebel vorgesehen. Multifunktionshebel des Standes der Technik weisen in der Regel einen Handgriff auf, der um eine Querachse und um eine Längsachse des Flurförderzeugs geneigt werden kann. Zusätzlich sind an dem Handgriff noch mehrere mit den Fingern betätigbare Schalter angeordnet. Bei den Funktionen, die mit einem Multifunktionshebel gesteuert werden können, handelt es sich in der Regel um das vertikale Bewegen eines Lastaufnahmemittels, das Neigen des Lastaufnahmemittels und das seitliche Verschieben des Lastaufnahmemittels. Zusätzlich kann mit manchen Multifunktionshebeln auch die Fahrtrichtung des Flurförderzeugs vorgegeben werden.

Bekannte Multifunktionshebel erfordern im praktischen Einsatz sich fortlaufend wiederholende Bewegungen der Hand der Bedienperson. Infolge der Bewegbarkeit des Multifunktionshebels befindet sich die Hand dabei zum Teil in ergonomisch ungünstigen Stellungen. Dies begünstigt das Auftreten von gesundheitlichen Beeinträchtigungen der Bedienperson, insbesondere der so genannten "Repetitive Stress Injury (RSI)".

Aus der EP 1 518 819 A2 ist ein Multifunktionshebel für ein Flurförderzeug bekannt, wobei der Multifunktionshebel ein Griffelement, das bewegbar an einem Grundkörper gelagert ist, sowie einen Sensor zum Erfassen der Bewegungen des Griffelements relativ zu dem Grundkörper aufweist. Das Griffelement ist relativ zu dem Grundkörper rotatorisch um mindestens zwei Koordinatenachsen und translatorisch in Richtung mindestens einer Koordinatenachse bewegbar.

Aus der GB 2 110 428 A ist eine Steuerungsvorrichtung entsprechend dem Oberbegriff des Anspruchs 1 bekannt.

Der vorliegenden Erfindung liegt daher die Aufgabe zu Grunde, ein Flurförderzeug mit einem Multifunktionshebel zur Verfügung zu stellen, bei dem die Gefahr einer gesundheitlichen Beeinträchtigung der Bedienperson deutlich verringert ist, indem Bewegungen des Multifunktionshebels bei der Betätigung möglichst vermieden werden.

Diese Aufgabe wird erfindungsgemäß dadurch gelöst, dass das Griffelement im Wesentlichen nicht bewegbar ist und dem Griffelelement mindestens ein Sensor zum Erfassen einer auf das Griffelement ausgeübten Betätigungskraft und/oder eines auf das Griffelement ausgeübten Betätigungsmoments zugeordnet ist, wobei der Sensor mit einer elektrischen Steuervorrichtung des Flurförderzeugs in Wirkverbindung steht. Dabei ist mindestens ein Sensor im Bereich einer Berührungsfläche des Griffelements angeordnet, wobei hierbei die auf das Griffelement ausgeübte Kraft direkt an der Stelle gemessen wird, an der die Bedienperson die Kraft in das Griffelement einleitet.

Der Multifunktionshebel ist dabei als so genanntes isometrisches Bedienelement ausgeführt und führt bei einer Betätigung - abgesehen beispielsweise von elastischen Verformungen - keine Bewegung aus. Als im Wesentlichen nicht bewegbar sind im Zusammenhang mit der Erfindung auch solche Bedienelemente anzusehen, die um höchstens 5 mm, vorzugsweise um höchstens 3 mm aus einer Neutralstellung heraus ausgelenkt werden können. Anstelle einer ausladenden Bewegung des Multifunktionshebels erfasst der Sensor die von der Bedienperson auf den Multifunktionshebel ausgeübte Kraft. Der Multifunktionshebel kann ergonomisch optimal positioniert und ausgerichtet werden. Da der Multifunktionshebel aus dieser optimierten Stellung nicht heraus bewegt wird, nimmt die Hand der Bedienperson zu keiner Zeit eine ergonomisch nachteilige Stellung ein. Das Erfassen der Betätigungskraft erfolgt durch geeignete Kraftmesssensoren, die beispielsweise auf der Technologie der Dehnungsmessstreifen beruhen können. Zur Messung von Momenten können spezielle Momentenmesssensoren vorgesehen sein. Ebenfalls möglich ist es, ein Betätigungsmoment mittels zweier beabstandeter Kraftmesssensoren zu erfassen. Die Ausgangssignale der Sensoren werden in der elektrischen Steuervorrichtung ausgewertet, welche daraufhin das Lastaufnahmemittel des Flurförderzeugs entsprechend ansteuert. Durch die Anordnung eines Sensors im Bereich einer Berührungsfläche des Griffelements wird die auf das Griffelement ausgeübte Kraft direkt an der Stelle gemessen, an der die Bedienperson die Kraft in das Griffelement einleitet.

Besondere Vorteile ergeben sich, wenn die Steuervorrichtung derart ausgeführt ist, dass die Ge schwindigkeit der Bewegung des Lastaufnahmemittels in Abhängigkeit von der Größe der Betätigungskraft bzw. der Größe des Betätigungsmoments eingestellt wird. Die Bewegungsgeschwindigkeit des Lastaufnahmemittels kann damit von der Bedienperson stufenlos gesteuert werden. Die von der Bedienperson ausgeübte Betätigungskraft bzw. das Betätigungsmoment wird dabei von dem mindestens einen betreffenden Sensor stufenlos oder feinstufig erfasst.

Eine zweckmäßige Ausgestaltung der Erfindung besteht darin, dass das Griffelement einen Sensor zum Erfassen einer vertikalen Betätigungskraft aufweist und die elektrische Steuervorrichtung derart ausgeführt ist, dass in Abhängigkeit von dem Ausgangssignal des Sensors zum Erfassen der vertikalen Betätigungskraft eine Bewegung des Lastaufnahmemittels in vertikaler Richtung angesteuert wird. Die Steuerung der vertikalen Bewegung des Lastaufnahmemittels, also beispielsweise das Anheben und Absenken des Lastaufnahmemittels erfolgt, indem auf das Griffelement in sinnfälliger Richtung eine nach oben bzw. nach unten gerichtete Kraft ausgeübt wird.

Ebenso vorteilhaft ist es, wenn das Griffelement einen Sensor zum Erfassen einer horizontalen Betätigungskraft in Querrichtung des Flurförderzeugs aufweist und die elektrische Steuervorrichtung derart ausgeführt ist, dass in Abhängigkeit von dem Ausgangssignal des Sensors zum Erfassen einer Betätigungskraft in Querrichtung des Flurförderzeugs eine Bewegung des Lastaufnahmemittels in Querrichtung des Flurförderzeugs angesteuert wird. Eine Bewegung des Lastaufnahmemittels in Querrichtung des Flurförderzeugs, also nach links oder nach rechts, erfolgt beispielsweise mittels einer Seitenschubvorrichtung. Zur Ansteuerung dieser Funktion übt die Bedienperson in der entsprechenden Richtung eine Kraft auf das Griffelement aus.

Alternativ hierzu ist es möglich, dass mit dem Griffelement zusätzlich eine Lenkvorrichtung des Flurförderzeugs steuerbar ist, wobei das Griffelement einen Sensor zum Erfassen einer horizontalen Betätigungskraft in Querrichtung des Flurförderzeugs aufweist und die elektrische Steuervorrichtung derart ausgeführt ist, dass in Abhängigkeit von dem Ausgangssignal des Sensors zum Erfassen einer Betätigungskraft in Querrichtung des Flurförderzeugs eine Lenkvorrichtung des Flurförderzeugs angesteuert wird. Die Ausübung einer nach links oder rechts gerichteten Kraft auf das Griffelement bewirkt damit ein Lenken des Flurförderzeugs nach links bzw. nach rechts.

Schubmaststapler und Schubgabelstapler besitzen eine Vorrichtung zum Verschieben des Lastaufnahmemittels in Längsrichtung. Bei diesen Flurförderzeugtypen ist es zweckmäßig, wenn das Griffelement einen Sensor zum Erfassen einer horizontalen Betätigungskraft in Längsrichtung des Flurförderzeugs aufweist und die elektrische Steuervorrichtung derart ausgeführt ist, dass in Abhängigkeit von dem Ausgangssignal des Sensors zum Erfassen der Betätigungskraft in Längsrichtung des Flurförderzeugs eine Bewegung des Lastaufnahmemittels in Längsrichtung des Flurförderzeugs angesteuert wird. Die Ansteuerung dieser Funktion erfolgt ebenfalls sinnfällig, indem auf das Griffelement eine in die gewünschte Bewegungsrichtung des Lastaufnahmemittels gerichtete Kraft ausgeübt wird.

Bei Flurförderzeugen, die keine Schubvorrichtung für die Last in Flurförderzeuglängsrichtung aufweisen, ist es vorteilhaft, dass mit dem Griffelement zusätzlich eine Fahrtrichtung und/oder eine Fahrgeschwindigkeit des Flurförderzeugs steuerbar ist, wobei das Griffelement einen Sensor zum Erfassen einer horizontalen Betätigungskraft in Längsrichtung des Flurförderzeugs aufweist und die elektrische Steuervorrichtung derart ausgeführt ist, dass in Abhängigkeit von dem Ausgangssignal des Sensors zum Erfassen der Betätigungskraft in Längsrichtung des Flurförderzeugs die Fahrtrichtung und/oder die Fahrgeschwindigkeit des Flürförderzeugs gesteuert wird. In einer ersten Variante wird mit dem Griffelement lediglich die Fahrtrichtung, also Vorwärts- oder Rückwärtsfahrt, vorgegeben und die Steuerung der Fahrgeschwindigkeit erfolgt über ein separates Bedienelement, beispielsweise über ein Fußpedal. In der zweiten Variante werden mit dem Griffelement sowohl Fahrtrichtung als auch Fahrgeschwindigkeit vorgegeben, wobei dann die Fahrgeschwindigkeit in Abhängigkeit von der Betätigungskraft des Griffelements in die entsprechende Richtung eingestellt wird.

Eine Weiterbildung der Erfindung besteht darin, dass das Griffelement einen Sensor zum Erfassen eines Betätigungsdrehmoments um eine Querachse des Flurförderzeugs aufweist und die elektrische Steuervorrichtung derart ausgeführt ist, dass in Abhängigkeit von dem Ausgangssignal des Sensors zum Erfassen des Betätigungsdrehmoments um die Querachse des Flurförderzeugs eine Bewegung des Lastaufnahmemittels um eine Querachse des Flurförderzeugs angesteuert wird. Ein Vor- und Zurückneigen des Lastaufnahmemittels wird also dadurch gesteuert, dass auf das Griffelement ein Drehmoment in entsprechender Richtung ausgeübt wird.

Weiter ist es möglich, dass das Griffelement einen Sensor zum Erfassen eines Betätigungsdrehmoments um eine Längsachse des Flurförderzeugs aufweist und die elektrische Steuervorrichtung derart ausgeführt ist, dass in Abhängigkeit von dem Ausgangssignal des Sensors zum Erfassen des Betätigungsdrehmoments um die Längsachse des Flurförderzeugs eine Bewegung des Lastaufnahmemittels um eine Längsachse des Flurförderzeugs angesteuert wird. Eine Vorrichtung zum Drehen des Lastaufnahmemittels um eine Flurförderzeuglängsachse ist häufig dann vorhanden, wenn das Lastaufnahmemittel als Ballen- oder Fassklammer ausgeführt ist. Die Ansteuerung dieser Funktion erfolgt, indem auf das Griffelement ein Drehmoment um eine gleichgerichtete Achse ausgeübt wird.

Weitere Vorteile und Einzelheiten der Erfindung werden anhand des in den schematischen Figuren dargestellten Ausführungsbeispiels näher erläutert. Dabei zeigt
- Figur 1: ein als Gabelstapler ausgeführtes Flurförderzeug,
- Figur 2: einen erfindungsgemäßen Multifunktionshebel.

Figur 1 zeigt ein als Gabelstapler ausgeführtes Flurförderzeug in schematischer Darstellung. Zu erkennen sind ein Fahrzeugrahmen 1, ein in Fahrzeuglängsrichtung ausgerichteter Fahrersitz 2, ein vor dem Fahrersitz 2 angeordnetes Hubgerüst 3 und ein entlang des Hubgerüsts 3 vertikal bewegbares, als Lastgabel ausgeführtes Lastaufnahmemittel 4. Dem Fahrersitz zugeordnet ist eine Bedieneinheit 5 mit einem Multifunktionshebel für verschiedene Funktionen des Flurförderzeugs, insbesondere des Lastaufnahmemittels 4, eines Fahrantriebs und einer Lenkvorrichtung. Die Bewegungsrichtungen des Lastaufnahmemittels 4 und die entsprechenden Betätigungsrichtungen des Multifunktionshebels werden im Folgenden anhand des eingezeichneten rechtwinkligen Koordinatensystems beschrieben. Dabei entspricht die Koordinatenachse x der Längsrichtung des Flurförderzeugs, die Koordinatenachse y der Querrichtung des Flurförderzeugs und die Koordinatenachse z einer vertikalen Richtung.

In Figur 2 ist ein erfindungsgemäßer Mulifunktionshebel dargestellt. Ein Grundkörper 10 des Multifunktionshebels ist Bestandteil einer dem Fahrersitz 2 zugeordneten Armlehne 11. Ein Griffelement 12 des Multifunktionshebel ist relativ zu dem Grundkörper 10 im Wesentlichen unbeweglich. Die auf das Griffelement 12 von einer Bedienperson ausgeübten Kräfte werden jedoch mittels mehrerer Sensoren erfasst. Möglich ist es hierbei, die in Richtung aller drei Koordinatenachsen x, y, z ausgeübten Kräfte zu erfassen. Zusätzlich könnten Drehmomente um alle drei Koordinatenachsen x, y, z erfasst werden. Das Koordinatensystem des Multifunktionshebels entspricht dabei zumindest annähernd dem Koordinatensystem des Flurförderzeugs gemäß Fig. 1. Insgesamt können also durch das Ausüben von Kräften und Momenten auf das Griffelement 12 bis zu sechs Funktionen des Flurförderzeugs gesteuert werden. Zusätzlich können auf dem Multifunktionshebel oder in unmittelbarer Nähe desselben noch weitere Bedienelemente angeordnet sein, womit dann von der Bedienperson mit derselben Hand noch weitere Funktionen ansteuerbar sind.

Den verschiedenen Richtungen der auf das Griffelement 12 ausgeübten Kräfte und Moments sind dabei folgende Funktionen des Flurförderzeugs zugeordnet:
- Betätigungskraft in z-Richtung: Heben oder Senken des Lastaufnahmemittels 4 in z-Richtung;
- Betätigungsdrehmoment um die y-Achse: Neigen des Lastaufnahmemittels 4 oder des Hubgerüsts 3 um die y-Achse;
- Betätigungsdrehmoment um die x-Achse: Drehen eines beispielsweise als Rollenklammer ausgeführten Lastaufnahmemittels 4 um die x-Achse;
- Bewegen des Griffelements in y-Richtung: Verschieben des Lastaufnahmemittels 4 in y-Richtung oder Lenken des Flurförderzeugs;
- Drehen des Griffelements 12 um die z-Achse: Öffnen oder Schließen eines beispielsweise als Rollenklammer ausgeführten Lastaufnahmemittels;
- Bewegen des Griffelements 12 in x-Richtung: Festlegen der Fahrtrichtung und/oder der Fahrgeschwindigkeit des Flurförderzeugs in Vorwärts- bzw. Rückwärtsrichtung oder bei Schubmaststaplern: Bewegen des Lastaufnahmemittels in x-Richtung

Bei anderen Ausführungen und Ausstattungen des Flurförderzeugs können den Bewegungen des Griffelements 12 weitere oder andere Funktionen zugeordnet werden. Darüber hinaus kann das Griffelement beliebig, beispielsweise nach ergonomischen Gesichtspunkten geformt sein.

## Patentansprüche

1. Flurförderzeug mit einem Multifunktionshebel zur Steuerung der Bewegung eines Lastaufnahmemittels (4) des Flurförderzeugs, wobei der Multifunktionshebel ein Griffelement (12) aufweist, wobei das Griffelement (12) im Wesentlichen nicht bewegbar ist und dem Griffelement (12) mindestens ein Sensor zum Erfassen einer auf das Griffelement (12) ausgeübten Betätigungskraft und/oder eines auf das Griffelement (12) ausgeübten Betätigungsmoments zugeordnet ist, wobei der Sensor mit einer elektrischen Steuervorrichtung des Flurförderzeugs in Wirkverbindung steht,
**dadurch gekennzeichnet,**
**dass** mindestens ein Sensor im Bereich einer Berührungsfläche des Griffelements (12) angeordnet ist, wobei hierbei die auf das Griffelement ausgeübte Kraft direkt an der Stelle gemessen wird, an der die Bedienperson die Kraft in das Griffelement einleitet.

2. Flurförderzeug nach Anspruch 1, **dadurch gekennzeichnet, dass** die Steuervorrichtung derart ausgeführt ist, dass die Geschwindigkeit der Bewegung des Lastaufnahmemittels (4) in Abhängigkeit von der Größe der Betätigungskraft bzw. der Größe des Betätigungsmoments eingestellt wird.

3. Flurförderzeug nach Anspruch 1 oder 2, **dadurch gekennzeichnet, dass** das Griffelement (12) einen Sensor zum Erfassen einer vertikalen Betätigungskraft aufweist und die elektrische Steuervorrichtung derart ausgeführt ist, dass in Abhängigkeit von dem Ausgangssignal des Sensors zum Erfassen der vertikalen Betätigungskraft eine Bewegung des Lastaufnahmemittels (4) in vertikaler Richtung angesteuert wird.

4. Flurförderzeug nach einem der Ansprüche 1 bis 3, **dadurch gekennzeichnet, dass** das Griffelement (12) einen Sensor zum Erfassen einer horizontalen Betätigungskraft in Querrichtung (y) des Flurförderzeugs aufweist und die elektrische Steuervorrichtung derart ausgeführt ist, dass in Abhängigkeit von dem Ausgangssignal des Sensors zum Erfassen einer Betätigungskraft in Querrichtung (y) des Flurförderzeugs eine Bewegung des Lastaufnahmemittels (4) in Querrichtung (y) des Flurförderzeugs angesteuert wird.

5. Flurförderzeug nach einem der Ansprüche 1 bis 3, **dadurch gekennzeichnet, dass** mit dem Griffelement (12) zusätzlich eine Lenkvorrichtung des Flurförderzeugs steuerbar ist, wobei das Griffelement (12) einen Sensor zum Erfassen einer horizontalen Betätigungskraft in Querrichtung (y) des Flurförderzeugs aufweist und die elektrische Steuervorrichtung derart ausgeführt ist, dass in Abhängigkeit von dem Ausgangssignal des Sensors zum Erfassen einer Betätigungskraft in Querrichtung (y) des Flurförderzeugs eine Lenkvorrichtung des Flurförderzeugs angesteuert wird.

6. Flurförderzeug nach einem der Ansprüche 1 bis 5, **dadurch gekennzeichnet, dass** das Griffelement (12) einen Sensor zum Erfassen einer horizontalen Betätigungskraft in Längsrichtung (x) des Flurförderzeugs aufweist und die elektrische Steuervorrichtung derart ausgeführt ist, dass in Abhängigkeit von dem Ausgangssignal des Sensors zum Erfassen der Betätigungskraft in Längsrichtung (x) des Flurförderzeugs eine Bewegung des Lastaufnahmemittels (4) in Längsrichtung (x) des Flurförderzeugs angesteuert wird.

7. Flurförderzeug nach einem der Ansprüche 1 bis 5, **dadurch gekennzeichnet, dass** mit dem Griffelement (12) zusätzlich eine Fahrtrichtung und/oder eine Fahrgeschwindigkeit des Flurförderzeugs steuerbar ist, wobei das Griffelement (12) einen Sensor zum Erfassen einer horizontalen Betätigungskraft in Längsrichtung (x) des Flurförderzeugs aufweist und die elektrische Steuervorrichtung derart ausgeführt ist, dass in Abhängigkeit von dem Ausgangssignal des Sensors zum Erfassen der Betätigungskraft in Längsrichtung (x) des Flurförderzeugs die Fahrtrichtung und/oder die Fahrgeschwindigkeit des Flurförderzeugs gesteuert wird.

8. Flurförderzeug nach einem der Ansprüche 1 bis 7, **dadurch gekennzeichnet, dass** das Griffelement (12) einen Sensor zum Erfassen eines Betätigungsdrehmoments um eine Querachse (y) des Flurförderzeugs aufweist und die elektrische Steuervorrichtung derart ausgeführt ist, dass in Abhängigkeit von dem Ausgangssignal des Sensors zum Erfassen des Betätigungsdrehmoments um die Querachse (y) des Flurförderzeugs eine Bewegung des Lastaufnahmemittels (4) um eine Querachse (y) des Flurförderzeugs angesteuert wird.

9. Flurförderzeug nach einem der Ansprüche 1 bis 8, **dadurch gekennzeichnet, dass** das Griffelement (12) einen Sensor zum Erfassen eines Betätigungsdrehmoments um eine Längsachse (x) des Flurförderzeugs aufweist und die elektrische Steuervorrichtung derart ausgeführt ist, dass in Abhängigkeit von dem Ausgangssignal des Sensors zum Erfassen des Betätigungsdrehmoments um die Längsachse (x) des Flurförderzeugs eine Bewegung des Lastaufnahmemittels (4) um eine Längsachse (x) des Flurforderzeugs angesteuert wird.

## Claims

1. Industrial truck with a multifunction lever for controlling the movement of a load pickup means (4) of the industrial truck, wherein the multifunction lever has a handle element (12), wherein the handle element (12) is substantially immovable and the handle element (12) is assigned at least one sensor for detecting an actuating force exerted on the handle element (12) and/or an actuating moment exerted on the handle element (12), wherein the sensor is operatively connected to an electric control device of the industrial truck, **characterized in that** at least one sensor is arranged in the region of a contact surface of the handle element (12), wherein the force exerted on the handle element is measured in this case directly at the point at which the operator introduces the force into the handle element.

2. Industrial truck according to Claim 1, **characterized in that** the control device is designed in such a manner that the speed of movement of the load pickup means (4) is adjusted depending on the magnitude of the actuating force and/or the magnitude of the actuating moment.

3. Industrial truck according to Claim 1 or 2, **characterized in that** the handle element (12) has a sensor for detecting a vertical actuating force, and the electric control device is designed in such a manner that a movement of the load pickup means (4) in the vertical direction is activated depending on the output signal of the sensor for detecting the vertical actuating force.

4. Industrial truck according to one of Claims 1 to 3, **characterized in that** the handle element (12) has a sensor for detecting a horizontal actuating force in the transverse direction (y) of the industrial truck, and the electric control device is designed in such a manner that a movement of the load pickup means (4) in the transverse direction (y) of the industrial truck is activated depending on the output signal of the sensor for detecting an actuating force in the transverse direction (y) of the industrial truck.

5. Industrial truck according to one of Claims 1 to 3, **characterized in that**, in addition, a steering device of the industrial truck is controllable with the handle element (12), wherein the handle element (12) has a sensor for detecting a horizontal actuating force in the transverse direction (y) of the industrial truck, and the electric control device is designed in such a manner that a steering device of the industrial truck is activated depending on the output signal of the sensor for detecting an actuating force in the transverse direction (y).

6. Industrial truck according to one of Claims 1 to 5, **characterized in that** the handle element (12) has a sensor for detecting a horizontal actuating force in the longitudinal direction (x) of the industrial truck, and the electric control device is designed in such a manner that a movement of the load pickup means (4) in the longitudinal direction (x) of the industrial truck is activated depending on the output signal of the sensor for detecting the actuating force in the longitudinal direction (x) of the industrial truck.

7. Industrial truck according to one of Claims 1 to 5, **characterized in that**, in addition, a direction of travel and/or a driving speed of the industrial truck is controllable with the handle element (12), wherein the handle element (12) has a sensor for detecting a horizontal actuating force in the longitudinal direction (x) of the industrial truck, and the electric control device is designed in such a manner that the direction of travel and/or the driving speed of the industrial truck are/is controlled depending on the output signal of the sensor for detecting the actuating force in the longitudinal direction (x) of the industrial truck.

8. Industrial truck according to one of Claims 1 to 7, **characterized in that** the handle element (12) has a sensor for detecting an actuating torque about a transverse axis (y) of the industrial truck, and the electric control device is designed in such a manner that a movement of the load pickup means (4) about a transverse axis (y) of the industrial truck is activated depending on the output signal of the sensor for detecting the actuating torque about the transverse axis (y) of the industrial truck.

9. Industrial truck according to one of Claims 1 to 8, **characterized in that** the handle element (12) has a sensor for detecting an actuating torque about a longitudinal axis (x) of the industrial truck, and the electric control device is designed in such a manner that a movement of the load pickup means (4) about a longitudinal axis (x) of the industrial truck is activated depending on the output signal of the sensor for detecting the actuating torque about the longitudinal axis (x) of the industrial truck.

## Revendications

1. Chariot de manutention comprenant un levier à fonctions multiples pour commander le déplacement d'un moyen de réception de charge (4) du chariot de manutention, le levier à fonctions multiples comprenant un élément de préhension (12), l'élément de préhension (12) étant essentiellement non mobile et au moins un détecteur pour détecter une force d'actionnement exercée sur l'élément de préhension (12) et/ou un moment d'actionnement exercé sur l'élément de préhension (12) étant associé à l'élément de préhension (12), le détecteur étant en liaison fonctionnelle avec un dispositif de commande électrique du chariot de manutention,
**caractérisé en ce**
**qu'**au moins un détecteur est disposé dans la région d'une surface de contact de l'élément de préhension (12), la force exercée sur l'élément de préhension étant en l'occurrence mesurée directement à l'endroit où l'opérateur applique la force à l'élément de préhension.

2. Chariot de manutention selon la revendication 1, **caractérisé en ce que** le dispositif de commande est réalisé de telle sorte que la vitesse du déplacement du moyen de réception de charge (4) est ajustée en fonction de l'ampleur de la force d'actionnement ou de l'ampleur du moment d'actionnement.

3. Chariot de manutention selon la revendication 1 ou 2, **caractérisé en ce que** l'élément de préhension (12) comprend un détecteur pour détecter une force d'actionnement verticale et le dispositif de commande électrique est réalisé de telle sorte qu'un déplacement du moyen de réception de charge (4) dans la direction verticale est commandé en fonction du signal de sortie du détecteur pour détecter la force d'actionnement verticale.

4. Chariot de manutention selon l'une quelconque des revendications 1 à 3, **caractérisé en ce que** l'élément de préhension (12) comprend un détecteur pour détecter une force d'actionnement horizontale dans la direction transversale (y) du chariot de manutention et le dispositif de commande électrique est réalisé de telle sorte qu'un déplacement du moyen de réception de charge (4) dans la direction transversale (y) du chariot de manutention est commandé en fonction du signal de sortie du détecteur pour détecter une force d'actionnement dans la direction transversale (y) du chariot de manutention.

5. Chariot de manutention selon l'une quelconque des revendications 1 à 3, **caractérisé en ce qu'**en outre un dispositif de direction du chariot de manutention peut être commandé à l'aide de l'élément de préhension (12), l'élément de préhension (12) comprenant un détecteur pour détecter une force d'actionnement horizontale dans la direction transversale (y) du chariot de manutention et le dispositif de commande électrique étant réalisé de telle sorte qu'un dispositif de direction du chariot de manutention est commandé en fonction du signal de sortie du détecteur pour détecter une force d'actionnement dans la direction transversale (y) du chariot de manutention.

6. Chariot de manutention selon l'une quelconque des revendications 1 à 5, **caractérisé en ce que** l'élément de préhension (12) comprend un détecteur pour détecter une force d'actionnement horizontale dans la direction longitudinale (x) du chariot de manutention et le dispositif de commande électrique est réalisé de telle sorte qu'un déplacement du moyen de réception de charge (4) dans la direction longitudinale (x) du chariot de manutention est commandé en fonction du signal de sortie du détecteur pour détecter la force d'actionnement dans la direction longitudinale (x) du chariot de manutention.

7. Chariot de manutention selon l'une quelconque des revendications 1 à 5, **caractérisé en ce qu'**en outre une direction de marche et/ou une vitesse de marche du chariot de manutention peuvent être commandées à l'aide de l'élément de préhension (12), l'élément de préhension (12) comprenant un détecteur pour détecter une force d'actionnement horizontale dans la direction longitudinale (x) du chariot de manutention et le dispositif de commande électrique étant réalisé de telle sorte que la direction de marche et/ou la vitesse de marche du chariot de manutention sont commandées en fonction du signal de sortie du détecteur pour détecter la force d'actionnement dans la direction longitudinale (x) du chariot de manutention.

8. Chariot de manutention selon l'une quelconque des revendications 1 à 7, **caractérisé en ce que** l'élément de préhension (12) comprend un détecteur pour détecter un couple d'actionnement autour d'un axe transversal (y) du chariot de manutention et le dispositif de commande électrique est réalisé de telle sorte qu'un déplacement du moyen de réception de charge (4) autour d'un axe transversal (y) du chariot de manutention est commandé en fonction du signal de sortie du détecteur pour détecter le couple d'actionnement autour de l'axe transversal (y) du chariot de manutention.

9. Chariot de manutention selon l'une quelconque des revendications 1 à 8, **caractérisé en ce que** l'élément de préhension (12) comprend un détecteur pour détecter un couple d'actionnement autour d'un axe longitudinal (x) du chariot de manutention et le dispositif de commande électrique est réalisé de telle sorte qu'un déplacement du moyen de réception de charge (4) autour d'un axe longitudinal (x) du chariot de manutention est commandé en fonction du signal de sortie du détecteur pour détecter le couple d'actionnement autour de l'axe longitudinal (x) du chariot de manutention.
